# EUROPÄISCHE PATENTSCHRIFT

(11) **EP 1 339 966 B1**
(45) Veröffentlichungstag und Bekanntmachung des Hinweises auf die Patenterteilung: **14.06.2006**
(21) Anmeldenummer: 01997634.9
(22) Anmeldetag: 17.11.2001
(51) Int. Cl.: F02M 45/08, F02M 61/20

(54) **EINSPRITZDÜSE MIT ZWEI SEPARAT STEUERBAREN DÜSENNADELN**
INJECTION NOZZLE COMPRISING TWO SEPARATELY CONTROLLABLE NOZZLE NEEDLES
INJECTEUR COMPORTANT DEUX POINTEAUX D'INJECTION POUVANT ETRE COMMANDES SEPAREMENT

(30) Priorität: 22.11.2000 DE 10058153
(43) Veröffentlichungstag der Anmeldung: 03.09.2003
(73) Patentinhaber: ROBERT BOSCH GMBH, 70442 Stuttgart (DE)
(72) Erfinder: MACK, Gerhard, 70191 Stuttgart (DE); KUEGLER, Thomas, 70825 Korntal-Muenchingen (DE)
(86) Internationale Anmeldenummer: PCT/DE2001/004338
(87) Internationale Veröffentlichungsnummer: WO 2002/042631

(56) Entgegenhaltungen:
- EP-A- 0 972 932
- DE-A- 4 115 477
- DE-A- 4 432 686

## Beschreibung

### Stand der Technik

Die Erfindung betrifft eine Einspritzdüse für Brennkraftmaschinen nach dem Oberbegriff des Anspruchs 1.

Bei dieser aus der EP 0 972 932 A1 bekannten Einspritzdüse werden die beiden Düsennadeln separat voneinander angesteuert. Dabei streut das Betriebsverhalten der zweiten Düsennadel bei verschiedenen baugleichen Düsennadeln relativ stark.
Bei einer aus der DE 42 14 646 A1 bekannten Einspritzdüse werden die beiden Düsennadeln über je eine Kraftstoffhochdruckpumpe angesteuert.

Der Erfindung liegt die Aufgabe zu Grunde, eine Einspritzdüse bereitzustellen, die hinsichtlich Einspritzverlaufformung und Kraftstoffzerstäubung variabler ist und bei der das Betriebsverhalten verschiedenen in Serie gefertigter Einspritzdüsen innerhalb enger Grenzen streut. Dadurch werden Brennkraftmaschinen ermöglicht, die sparsamer im Verbrauch, emissionsärmer und leiser sind. Außerdem soll die erfindungsgemäße Einspritzdüse und kostengünstig zu fertigen sein sowie ohne größere Änderungen am Zylinderkopf der Brennkraftmaschine einsetzbar sein. Schließlich sollen auch die mit den erfindungsgemäßen Einspritzdüsen ausgerüstenen Einspritzanlagen kostengünstiger sein als bekannte Systeme mit gleicher Variabilität.

Diese Aufgabe wird erfindungsgemäß gelöst durch doie kennzeichenden Merkmale des Anspruchs 1.

### Vorteile der Erfindung

Bei der erfindungsgemäßen Einspritzdüse kann das mindestens eine erste Spritzloch auf einfache Weise unabhängig von dem mindestens einen zweiten Spritzloch angesteuert werden. Dadurch besteht die Möglichkeit in bestimmten Betriebspunkten der Brennkraftmaschine bei der Einspritzung lediglich das mindestens eine erste Spritzloch zu öffnen und somit die einzuspritzende Kraftstoffmenge durch einen relativ kleinen Spritzlochquerschnitt in den Brennraum einzuspritzen. Dadurch können erstens kleinere Kraftstoffeinspritzmengen mit größerer Präzision eingespritzt werden und außerdem verteilt sich der mit hoher Geschwindigkeit durch das mindestens eine erste Spritzloch in den Brennraum eingespritzte Kraftstoff besser, was sich positiv auf Wirkungsgrad und Emissions- und Geräuschverhalten der Brennkraftmaschine auswirkt. Durch den erfindungsgemäßen Hubanschlag, wird die maximale Öffnung der zweiten Düsennadel mit großer Wiederholgenauigkeit konstruktiv festgelegt.

In einer alternativen Betriebsweise kann unmittelbar nach dem Öffnen des ersten Spritzlochs oder mit einer frei wählbaren zeitlichen Verzögerung das mindestens eine zweite Spritzloch geöffnet werden, so dass eine große Kraftstoffmenge in kürzester Zeit durch die beiden Spritzlöcher in den Brennraum eingespritzt werden kann. Durch die zeitliche Verzögerung der Öffnung von erstem und zweitem Spritzloch, kann der Einspritzverlauf innerhalb eines großen Bereichs frei geformt werden. Dadurch ergeben sich Vorteile hinsichtlich Wirkungsgrad, Geräuschentwicklung und Emissionsverhalten der Brennkraftmaschine.

Außerdem wird zur Ansteuerung der zweiten Düsennadel keine zweite Kraftstoffhochdruckpumpe benötigt. Es genügt vielmehr, eine einfache und kostengünstige Druckversorgung, beispielsweise von der Ölpumpe der Brennkraftmaschine. Darüber hinaus kann die zweite Düsennadel einfacher und genauer angesteuert werden, da zum Öffnen der zweiten Düsennadel lediglich der Druck im Steuerraum abgesenkt werden muß.

Dadurch, dass die zweite Düsennadel innerhalb der ersten Düsennadel angeordnet ist, beansprucht die erfindungsgemäße Einspritzdüse nicht mehr Bauraum als eine Einspritzdüse nach dem Stand der Technik und kommt dennoch ohne miniaturisierte Bauteile aus, was sich positiv auf die Herstellungskosten und die Serienproduktion auswirkt.

Bei einer Variante der Erfindung ist vorgesehen, dass im Düsenkörper ein mit einem Steuerdruck beaufschlagbarer Steuerraum vorhanden ist, und dass eine auf die zweite Düesennadel wirkende und im Steuerraum angeordnete zweite Düsenfeder vorhanden ist, so dass die zweite Düsennadel von der zweiten Düsenfeder in deren Schließstellung gedrückt wird und die Schließkraft, welche sich aus der Federkraft der zweiten Düsenfeder und der aus dem Steuerdruck im Steuerraum resultierenden Druckkraft zusammensetzt, durch die Steuerung des Steuerdrucks in weiten Grenzen und mit hoher zeitlicher Auflösung gesteuert werden kann.

Zur Vereinfachung der Herstellung und der Montage beim Zusammenbau der erfindungsgemäßen Einspritzdüse ist vorgesehen, dass der Düsenkörper mehrteilig ausgeführt ist und einen Zwischenring sowie einen Düsenhaltekörper aufweist, und/oder dass in der Führungsbohrung eine Führungsbuchse vorgesehen ist, die auch als Hubanschlag für die zweite Düsennadel dienen kann. Die Verwendung einer Führungsbuchse ist u. a. deshalb besonders vorteilhaft, weil die Führungsbuchse verschleißfesterem Material hergestellt werden kann und im Falle des Verschelißens der Führungsbuchse nur die Führungsbuchse, nicht aber der gesamte Injektor ausgewechselt werden muß.

Bei einer weiteren Ausführungsform der Erfindung dient der Zwischenring als Hubanschlag für die erste Düsennadel, so dass der Hub der ersten Düsennadel mit großer Genauigkeit einstellbar ist.

Bei einer anderen Ausführungsform der Erfindung wird in der Führungsbuchse ein Steuerkolben geführt, der den Steuerraum begrenzt, und die aus dem Steuerdruck im Steuerraum resultierende Druckkraft auf die zweite Düsennadel überträgt, so dass die Stirnfläche des Steuerkolbens unabhängig vom Durchmesser der Führungsbohrung gewählt werden kann.

Zur Vereinfachung der Montage und der Kalibrierung kann vorgesehen sein, dass sich die erste Düsenfeder mindestens mittelbar, beispielsweise über eine Einstellscheibe, über die Führungsbuchse am Düsenkörper abstützt. Die Führungsbuchse kann auch als Hubanschlag für die zweite Düsennadel dienen, so dass deren Hub begrenzt wird.

In weiterer Ergänzung der Erfindung ist vorgesehen, dass zwischen erster Düsenfeder und erster Düsennadel ein Druckbolzen vorgesehen ist, der die Schließkraft der ersten Düsenfeder auf die erste Düsennadel überträgt, so dass eine kompakte und einfache Bauweise realisiert wird.

Wenn, wie in weiterer vorteilhafter Ausgestaltung der Erfindung vorgesehen, der Druckbolzen als Hubanschlag für die zweite Düsennadel dient, kann der Hubanschlag für die zweite Düsennadel genauer eingestellt werden, da der axiale Abstand von zweitem Dichtkonus und Hubanschlag sehr kurz ist. Außerdem wird die zweite Düsennadel gleichzeitig mit der ersten Düsennadel geschlossen, so dass unerwünschte Nachspritzer von Kraftstoff in den Brennraum durch die zweiten Spritzlöcher vermieden werden.

Zusätzlich kann vorgesehen sein, dass der Druckbolzen vom Düsenkörper, insbesondere vom Zwischenring des Düsenkörpers, geführt wird, und/oder dass der Druckbolzen die Führung der zweiten Düsennadel mindestens teilweise übernimmt, so dass Herstellung, Montage und Funktion weiter verbessert werden.

Bei einem anderen Ausführungsbeispiel der Erfindung ist die zweite Düsennadel zweiteilig ausgeführt, so dass die Herstellung und die Montage vereinfacht werden.

Bei einer anderen Ausgestaltung der Erfindung ist der Querschnitt des mindestens einen ersten Spritzlochs und der Querschnitt des mindestens einen zweiten Spritzlochs gleich groß, so dass sich bei allen Betriebspunkten eine gute Zerstäubung des Kraftstoffs im Brennraum ergibt.

Weitere Vorteile und vorteilhafte Ausgestaltungen der Erfindung sind der nachfolgenden Zeichnung, deren Beschreibung und den Patentansprüchen entnehmenbar.

### Zeichnung

Es zeigen:
- Figur 1: ein erstes Ausführungsbeispiel einer erfindungsgemäßen Einspritzdüse
- Figur 2: ein vergrößert dargestellter Ausschnitt aus Figur 1 und
- Figur 3: ein zweites Ausführungsbeispiel einer nicht erfindungsgemäßen Einspritzdüse.

### Beschreibung der Ausführungsbeispiele

Figur 1 ist ein Ausführungsbeispiel einer erfindungsgemäßen Einspritzdüse im Längsschnitt dargestellt. An einen Düsenkörper 1 schließen sich eine Zwischenscheibe 3 und ein Düsenhaltekörper 5 an. Düsenkörper 1, Zwischenscheibe 3 und Düsenhaltekörper 5 können auch einstückig ausgebildet sein. Die in Figur 1 dargestellte mehrteilige Ausführungsform bietet jedoch Vorteile hinsichtlich Fertigung, Montage und Einstellung der Einspritzdüse. Düsenkörper 1, Zwischenscheibe 3 und Düsenhaltekörper 5 sind durch eine Überwurfmutter 6 miteinander verspannt. Die Zwischenscheibe 3 stellt gleichzeitig einen Hubanschlag für die erste Düsennadel 7 dar.

Im Düsenkörper 1 ist eine erste Düsennadel 7 in einer Führungsbohrung 9 geführt. Die Führungsbohrung 9 setzt sich auch in der Zwischenscheibe 3 und dem Düsenhaltekörper 5 fort und hat wechselnde Durchmesser.

In dem Düsenkörper 1 ist ein Druckraum 11 ausgebildet, der von einer Druckschulter 13 der ersten Düsennadel 7 begrenzt wird. Über einen Hochdruckzulauf 15 kann Kraftstoff von einer nicht dargestellten Kraftstoffhochdruckpumpe in den Druckraum 11 gefördert werden.

Eine erste Düsenfeder 17 presst über einen Druckbolzen 18 die erste Düsennadel 7 in einen in Figur 1 nur andeutungsweise dargestellten ersten Dichtsitz 19 am Ende des Düsenkörpers 1.

In geschlossenem Zustand der ersten Düsennadel 7 verhindert ein Dichtkonus 21 der ersten Düsennadel 7 in Verbindung mit dem ersten Dichtsitz 19, dass Kraftstoff aus dem Druckraum 11 durch ein erstes Spritzloch 23 in den in Figur 1 nicht dargestellten Brennraum einer ebenfalls nicht dargestellten Brennkraftmaschine gelangt. Die Spitze der erfindungsgemäßen Düsennadel ist in Figur 2 detailliert dargestellt und wird nachfolgend an Hand dieser Figur näher erläutert.

Die Funktionsweise der ersten Düsennadel 7 entspricht der Funktionsweise einer herkömmlichen Einspritzdüse. Wenn die auf die Druckschulter 13 ausgeübte Druckkraft des im Druckraum 11 befindlichen Kraftstoffs größer ist als die Schließkraft der ersten Düsenfeder 17 hebt die erste Düsennadel 7 vom ersten Dichtsitz 19 ab und gibt somit das mindestens ein erstes Spritzloch 23 frei und die Einspritzung beginnt. Dabei fließt Kraftstoff aus dem Druckraum 11 durch einen von Führungsbohrung 9 und erster Düsennadel 7 gebildeten Ringspalt (nicht dargestellt) in Richtung des ersten Spritzlochs 23.

Die erste Düsennadel 7 weist eine Mittenbohrung 25 auf in der eine zweite Düsennadel 27 geführt ist. Die zweite Düsennadel 27 ist in dem in Figur 1 dargestellten Ausführungsbeispiel zweiteilig ausgeführt und besteht aus den Abschnitten 27a und 27b. Die zweiteilige Ausführung der zweiten Düsennadel 27 hat fertigungs- und montagetechnische Gründe. Im Bereich des Düsenhaltekörpers 5 ist am oberen Ende der Führungsbohrung 9 eine Führungsbuchse 29 vorgesehen, in der ein Steuerkolben 31 geführt wird.

Zwischen dem Steuerkolben 31 und dem Ende 33 der Führungsbohrung 9 ist eine zweite Düsenfeder 35 angeordnet, welche den Steuerkolben 31 in Anlage zur zweiten Düsennadel 27 bringt. Das Ende 33 der Führungsbohrung 9 und der Steuerkolben 31 begrenzen einen Steuerraum 37 in den ein Steuerdruckzulauf 39 mündet. Der Steuerraum 37 ist mit einem Hydraulikfluid gefüllt, dessen Druck über den Steuerdruckzulauf 39 gesteuert werden kann. Als Hydaulikfluid kann Kraftstoff, Motoröl u. a. m. eingesetzt werden.

Der Druck des mit Hydraulikfluid gefüllten Steuerraums 37 wirkt über den Steuerkolben 31 gleichgerichtet mit der zweiten Düsenfeder 35 auf die zweite Düsennadel 27 und presst diese in einen zweiten, in Figur 1 nicht dargestellten Ventilsitz. Durch Absenken des Drucks im Steuerraum 37, kann die Schließkraft der zweiten Düsennadel 27 so weit verringert werden, dass die zweite Düsennadel 27 öffnet.

Eine Unterseite 41 der Führungsbuchse 29 stellt zusammen mit einem Absatz 43 der zweiten Düsennadel einen Hubanschlag für die zweite Düsennadel 27 dar.

In dem in Figur 1 dargestellten Ausführungsbeispiel stützt sich die erste Düsenfeder 17 über eine Einstellscheibe 45 und die Führungsbuchse 29 gegen den Düsenhaltekörper 5 ab. Durch Auswechseln der Einstellscheibe 45 kann die Vorspannung der ersten Düsenfeder 17 auf einfachste Weise und mit großer Präzision eingestellt werden.

In Figur 2 ist die Spitze einer erfindungsgemäßen Einspritzdüse vergrößert dargestellt. Der erste Dichtkonus 21 der ersten Düsennadel 7 und das entsprechende Gegenstück im Düsenkörper 1 sind so gestaltet, dass sich eine Linienberührung ergibt. Diese Berührungslinie wird als erster Dichtsitz 19 bezeichnet und ist in Figur 2 als gestrichelte Linie dargestellt. Wie aus Figur 2 deutlich zu erkennen ist, trennt der erste Dichtsitz 19 den in einem Ringspalt 47 zwischen Führungsbohrung 9 und erster Düsennadel 7 unter hohem Druck stehenden Kraftstoff von den ersten Spritzlöchern 23, wenn die Einspritzdüse geschlossen ist. Bei dem Ausführungsbeispiel gemäß Figur 2 sind zwei erste Spritzlöcher 23 dargestellt, die einander gegenüberliegen. Es ist jedoch auch möglich erfindungsgemäße Einspritzdüsen mit einer anderen Zahl von ersten Spritzlöchern 23 oder zweiten Spritzlöchern 49 auszustatten.

Etwas weiter in Richtung der Spitze des Düsenkörpers 1 sind zwei zweite Spritzlöcher 49 dargestellt. Die zweiten Spritzlöcher 49 werden von einem zweiten Dichtkonus 51 und dem entsprechenden Gegenstück des Düsenkörpers 1 abgedichtet. Auch hier ergibt sich wieder eine linienförmige Berührungsfläche zwischen zweitem Dichtkonus 51 und dem Düsenkörper 1, die nachfolgend als zweiter Dichtsitz 53 bezeichnet wird.

Nachfolgend wird die Funktionsweise der erfindungsgemäßen Einspritzdüse beschrieben, wobei zwischen Figur 1 und 2 hin- und hergewechselt wird.

Wenn das nicht dargestellte Kraftstoffhochdrucksystem, welches u. a. eine Kraftstoffhochdruckpumpe aufweist, Kraftstoff mit hohem Druck über den Hochdruckzulauf 15 in den Druckraum 11 fördert, hebt die erste Düsennadel 7 vom ersten Dichtsitz 19 ab, sobald die vom Kraftstoff im Druckraum 11 auf die Druckschulter 13 ausgeübte Druckkraft größer ist als die Schließkraft der ersten Düsenfeder 17. Wenn nun die erste Düsennadel 7 vom ersten Dichtsitz 19 abgehoben hat, kann der Kraftstoff aus dem Druckraum 11 über den Ringspalt 47 durch die ersten Spritzlöcher-23 in den nicht dargestellten Brennraum strömen. In manchen Betriebspunkten der nicht dargestellten Brennkraftmaschine ist die Einspritzung optimal, wenn der Kraftstoff ausschließlich durch die ersten Spritzlöcher 23 eingespritzt wird.

Wenn die Öffnungsquerschnitte der ersten Spritzlöcher 23 nicht ausreichen, um genügend Kraftstoff in der verfügbaren Zeit in die Brennräume einzuspritzen, kann zusätzlich noch die zweite Düsennadel 27 geöffnet werden. Dies geschieht dadurch, dass der Druck im Steuerraum 37 abgesenkt wird. Da der zweite Dichtsitz 53 einen kleineren Durchmesser wie die zweite Düsennadel 27 hat, übt der unter hohem Druck stehende Kraftstoff, welcher aus dem Ringspalt 47 in Richtung erster Spritzlöcher 23 strömt, auf eine Ringfläche 55 der zweiten Düsennadel 27 eine der Schließkraft entgegengerichtete Kraft aus. Die Ringfläche 27 wird vom zweiten Dichtsitz 53 und dem Außendurchmesser der zweiten Düsennadel 27 begrenzt. Sobald diese Kraft größer ist als die Schließkraft bestehend aus der Federkraft der zweiten Düsenfeder 35 und der Druckkraft des im Steuerraum 37 befindlichen Hydraulikfluids, hebt auch die zweite Düsennadel 27 vom Düsenkörper 1 ab und gibt somit die zweiten Spritzlöcher 49 frei. In diesem Zustand können große Kraftstoffmengen in kurzer Zeit durch die ersten Spritzlöcher 23 und die zweiten Spritzlöcher 49 in den nicht dargestellten Brennraum strömen.
Wenn der Druck im Steuerraum 37 zeitlich verzögert zum Öffnen der ersten Düsennadel 7 abgesenkt wird, kann ein Einspritzverlauf geformt werden. In einer ersten Phase, wenn nur die erste Düsennadel 7 geöffnet ist, strömt wenig Kraftstoff durch die ersten Spritzlöcher 23. Mit dem Öffnen der zweiten Düsennadel 27 nimmt die pro Zeiteinheit eingespritzte Kraftstoffmenge stark zu.

In Fig. 3 ist ein zweites Ausführungsbeispiel einer nicht erfindungsgemäßen Einspritzdüse dargestellt. Wegen der Übereinstimmungen mit dem ersten Ausführungsbeispiel hinsichtlich Bauteilen und Funktion wird auf das betreffend Fig. und 2 Gesagte verwiesen und nachfolgend lediglich die Unterschiede erläutert.

Bei dem Ausführungsbeispiel gemäß Fig. 2 ist die zweite Düsennadel 27 auf Höhe des Druckbolzens 18 geteilt. Der obere Teil 27b der zweiten Düsennadel 27 hat beim Durchgang durch den Druckbolzen 18 einen kleineren Durchmesser als der untere Teil 27a der zweiten Düsennadel 27. Eine Mittenbohrung 57 des Druckbolzens, welche den oberen Teil 27b der zweiten Düsennadel 27 führt, hat auch einen kleineren Durchmesser als der untere Teil 27a der zweiten Düsennadel 27. Deshalb bildet das in Fig. 3 untere Ende 59 des Druckbolzens 18 einen Hubanschlag für die Düsennadel 27. Wegen des im Vergleich zum ersten Ausführungsbeispiel kürzeren Abstands von zweitem Dichtsitz (siehe Fig. 2) und dem durch das untere Ende 59 des Druckbolzens 18 gebildeten Hubanschlag läßt sich erstens der Hub der Düsennadel präziser einstellen und zweitens ist gewährleistet, dass
der Hub der zweiten Düsennadel 27 vom Hub der ersten Düsennadel 7 abhängt. Der Hub der zweiten Düsennadel 27 kann maxinal um das in Fig. 3 mit 61 bezeichnete Hubspiel größer als der Hub der ersten Düsennadel 7 sein.

Wenn die erste Düsennadel 7 schließt, schließt der Druckbolzen 18 um das Hubspiel 61 versetzt auch die zweite Düsennadel 27. Dadurch werden Nachspritzer aus den zweiten Spritzlöchern 49 (siehe Fig. 2) in den Brennraum (nicht dargestellt) verhindert.

Es hat sich als vorteilhaft herausgestellt, wenn die Summe der Öffnungsquerschnitte der ersten Spritzlöcher 23 in etwa gleich der Summe der Öffnungsquerschnitte der zweiten Spritzlöcher 49 ist.

## Patentansprüche

1. Einspritzdüse für Brennkraftmaschinen, mit einem Düsenkörper (1), wobei der-Düsenkörper (1) mindestens ein erstes Spritzloch (23) und mindestens ein zweites Spritzloch (49) aufweist, mit einer in einer Führungsbohrung (9) des Düsenkörpers (1) geführten, als Hohlnadel ausgebildeten ersten Düsennadel (7), mit einer koaxial zur ersten Düsennadel (7) angeordneten zweiten Düsennadel (27), mit einem in der Führungsbohrung (9) geführten Steuerkolben (31), wobei der Steuerkolben (31) einen Steuerraum (37) begrenzt und die aus dem Steuerdruck im Steuerraum (37) resultierende Druckkraft auf die zweite Düsennadel (27) überträgt, wobei mit der ersten Düsennadel (7) die Einspritzung von Kraftstoff durch das mindestens eine erste Spritzloch (23) steuerbar ist, wobei mit der zweiten Düsennadel (27) die Einspritzung von Kraftstoff durch das mindestens eine zweite Spritzloch (49) steuerbar ist, mit einer in der in der Führungsbohrung (9) angeordneten Führungsbuchse (29), wobei der der Steuerkolben (31) in der Führungsbuchse (29) geführt wird, und wobei auf die zweite Düsennadel (27) durch eine von einer in einem Steuerraum (37) befindlichen Hydraulikflüssigkeit eine Druckkraft in Schließrichtung der zweiten Düsennadel (27) ausübbar ist, **dadurch gekennzeichnet, dass** die Führungsbuchse (29) als Hubanschlag für die zweite Düsennadel (27) dient, und dass zwischen dem Steuerkolben (31) und einem Ende (33) der Führungsbohrung (9) eine zweite Düsenfeder (35) angeordnet ist.

2. Einspritzdüse nach Anspruch 1, **dadurch gekennzeichnet, dass** der Düsenkörper (1) einen Druckraum (11) aufweist, dessen eines Ende von einer Druckschulter (13) der ersten Düsennadel (7) begrenzt wird, dass die erste Düsennadel (7) einen mit einem ersten Dichtsitz (19) des Düsenkörpers (1) zusammenwirkenden ersten Dichtkonus (21) aufweist, dass die zweite Düsennadel (27) einen mit einem zweiten Dichtsitz (53) des Düsenkörpers (1) zusammenwirkenden zweiten Dichtkonus (51) aufweist, und dass : eine erste Düsenfeder (17) vorgesehen ist, die sich einenends gegen den Düsenkörper (1) und anderenends gegen die erste Düsennadel (7) abstützt.

3. Einspritzdüse nach Anspruch 1 oder 2, **dadurch gekennzeichnet, dass** der Steuerraum (37) im Düsenkörper (1) angeordnet ist, und dass eine auf die zweite Düsennadel (27) wirkende zweite Düsenfeder (35) vorgesehen ist.

4. Einspritzdüse nach einem der vorhergehenden Ansprüche, **dadurch gekennzeichnet, dass** der Düsenkörper (1) mehrteilig ausgeführt ist und einen Zwischenring (3) sowie einen Düsenhaltekörper (5) aufweist.

5. Einspritzdüse nach Anspruch 4, **dadurch gekennzeichnet, dass** der Zwischenring (3) als Hubanschlag für die erste Düsennadel (7) dient.

6. Einspritzdüse nach einem der vorhergehenden Ansprüche, **dadurch gekennzeichnet, dass** sich die erste Düsenfeder (17) mindestens mittelbar über die Führungsbuchse (29) oder unmittelbar am Düsenkörper (5) abstützt.

7. Einspritzdüse nach einem der vorhergehenden Ansprüche, **dadurch gekennzeichnet, dass** sich die erste Düsenfeder (17) über eine Einstellscheibe (45) an der Führungsbuchse (29) oder am Düsenkörper (5) abstützt.

8. Einspritzdüse nach einem der vorhergehenden Ansprüche, **dadurch gekennzeichnet, dass** zwischen erster Düsenfeder (17) und erster Düsennadel (7) ein Druckbolzen (18) vorgesehen ist, und dass der Druckbolzen (18) die Schließkraft der ersten Düsenfeder (17) auf die erste Düsennadel (7) überträgt.

9. Einspritzdüse nach einem der vorhergehenden Ansprüche, **dadurch gekennzeichnet, dass** der Druckbolzen (18) als Hubanschlag für die zweite Düsennadel (27) dient.

10. Einspritzdüse nach einem der vorhergehenden Ansprüche, **dadurch gekennzeichnet, dass** der Druckbolzen (18) vom Düsenkörper (1), insbesondere vom Zwischenring (3) des Düsenkörpers (1), geführt wird.

11. Einspritzdüse nach einem der vorhergehenden Ansprüche, **dadurch gekennzeichnet, dass** der Druckbolzen (18) die Führung der zweiten Düsennadel (27) mindestens teilweise übernimmt.

12. Einspritzdüse nach einem der vorhergehenden Ansprüche, **dadurch gekennzeichnet, dass** die zweite Düsennadel (27) zweiteilig (27a, 27b) ausgeführt ist.

13. Einspritzdüse nach einem der vorhergehenden Ansprüche, **dadurch gekennzeichnet, dass** die Querschnitte des oder der ersten Spritzlöcher (23) und die Querschnitte des oder der zweiten Spritzlöcher (49) gleich groß sind.

## Claims

1. Injection nozzle for internal combustion engines, having a nozzle body (1), which nozzle body (1) has at least one first spray hole (23) and at least one second spray hole (49), having a first nozzle needle (7) which is guided in a guide bore (9) of the nozzle body (1) and is embodied as a hollow needle, having a second nozzle needle (27) which is arranged coaxially with respect to the first nozzle needle (7), having a control piston (31) which is guided in the guide bore (9), delimits a control space (37) and transmits the pressure force which results from the control pressure in the control space (37) to the second nozzle needle (27), it being possible to control the injection of fuel through the at least one first spray hole (23) by means of the first nozzle needle (7), and it being possible to control the injection of fuel through the at least one second spray hole (49) by means of the second nozzle needle (27), having a guide sleeve (29) which is arranged in the guide bore (9), the control piston (31) being guided in the guide sleeve (29), and it being possible to exert a pressure force on the second nozzle needle (27) in the closing direction of the second nozzle needle (27) by means of a hydraulic fluid situated in the control space (37), **characterized in that** the guide sleeve (29) serves as a stroke stop for the second nozzle needle (27), and **in that** a second nozzle spring (35) is arranged between the control piston (31) and one end (33) of the guide bore (9).

2. Injection nozzle according to Claim 1, **characterized in that** the nozzle body (1) has a pressure space (11), of which one end is delimited by a pressure shoulder (13) of the first nozzle needle (7), **in that** the first nozzle needle (7) has a first sealing cone (21) which interacts with a first sealing seat (19) of the nozzle body (1), **in that** the second nozzle needle (27) has a second sealing cone (51) which interacts with a second sealing seat (53) of the nozzle body (1), and **in that** a first nozzle spring (17) is provided which rests at one end against the nozzle body (1) and at the other end against the first nozzle needle (7).

3. Injection nozzle according to Claim 1 or 2, **characterized in that** the control space (37) is arranged in the nozzle body (1), and **in that** a second nozzle spring (35) is provided which acts on the second nozzle needle (27).

4. Injection nozzle according to one of the preceding claims, **characterized in that** the nozzle body (1) is of multi-part design and has both an intermediate ring (3) and a nozzle holding body (5).

5. Injection nozzle according to Claim 4, **characterized in that** the intermediate ring (3) serves as a stroke stop for the first nozzle needle (7).

6. Injection nozzle according to one of the preceding claims, **characterized in that** the first nozzle spring (17) rests against the nozzle body (5) directly or at least indirectly via the guide sleeve (29).

7. Injection nozzle according to one of the preceding claims, **characterized in that** the first nozzle spring (17) rests against the guide sleeve (29), or against the nozzle body (5), via a positioning disc (45).

8. Injection nozzle according to one of the preceding claims, **characterized in that** a pressure bolt (18) is provided between the first nozzle spring (17) and the first nozzle needle (7), and **in that** the pressure bolt (18) transmits the closing force of the first nozzle spring (17) to the first nozzle needle (7).

9. Injection nozzle according to one of the preceding claims, **characterized in that** the pressure bolt (18) serves as a stroke stop for the second nozzle needle (27).

10. Injection nozzle according to one of the preceding claims, **characterized in that** the pressure bolt (18) is guided by the nozzle body (1), in particular by the intermediate ring (3) of the nozzle body (1).

11. Injection nozzle according to one of the preceding claims, **characterized in that** the pressure bolt (18) at least partially assumes the function of guiding the second nozzle needle (27).

12. Injection nozzle according to one of the preceding claims, **characterized in that** the second nozzle needle (27) is of two-part (27a, 27b) design.

13. Injection nozzle according to one of the preceding claims, **characterized in that** the cross-sections of the one or more first spray holes (23) and the cross-sections of the one or more second spray holes (49) are of equal size.

## Revendications

1. Injecteur pour moteurs à combustion interne, comprenant un corps d'injecteur (1) présentant au moins un premier orifice d'injection (23) et au moins un second orifice d'injection (49) une première aiguille d'injecteur (7) guidée dans un alésage de guidage (9) du corps d'injecteur (1) et en forme d'aiguille creuse, une seconde aiguille d'injecteur (27) coaxiale par rapport à la première aiguille d'injecteur (7), un piston de commande (31) guidé dans l'alésage de guidage (9) et délimitant une chambre de commande (37) pour transmettre la force résultant de la pression de commande dans la chambre de commande (37) sur la seconde aiguille d'injecteur (27), la première aiguille d'injecteur (7) commandant l'injection de carburant par au moins un premier orifice d'injection (23), alors que la seconde aiguille d'injecteur (27) commande l'injection de carburant par au moins un second orifice d'injection (49), avec un manchon de guidage (29) guidant dans l'alésage de guidage (9) le piston de commande (31), et avec une chambre de commande (37) contenant un liquide hydraulique exerçant une force sur la seconde aiguille d'injecteur (27) dans sa direction de fermeture,
**caractérisé en ce que**
le manchon de guidage (29) sert de butée de course pour la seconde aiguille d'injecteur (27), et un second ressort d'injecteur (35) est disposé entre le piston de commande (31) et une extrémité (33) de l'alésage de guidage (9).

2. Injecteur selon la revendication 1,
**caractérisé en ce que**
le corps d'injecteur (1) présente une chambre de pression (11) dont la première extrémité est délimitée par un épaulement de pression (13) de la première aiguille d'injecteur (7), la première aiguille d'injecteur (7) présente un premier cône d'étanchéité (21) coopérant avec un premier siège d'étanchéité (19) du corps d'injecteur (1), la seconde aiguille d'injecteur (27) présente un deuxième cône d'étanchéité (51) coopérant avec un deuxième siège d'étanchéité (53) du corps d'injecteur (1), et un premier ressort d'injecteur (17) s'appuie d'un côté contre le corps d'injecteur (1) et de l'autre côté conte la première aiguille d'injecteur (7).

3. Injecteur selon la revendication 1 ou 2,
**caractérisé en ce que**
la chambre de commande (37) est dans le corps d'injecteur (1) et un deuxième ressort d'injecteur (35) agit sur la seconde aiguille d'injecteur (27).

4. Injecteur selon l'une des revendications précédentes,
**caractérisé en ce que**
le corps d'injecteur (1) est en plusieurs parties avec un anneau intermédiaire (3) ainsi qu'un corps de maintien d'injecteur (5).

5. Injecteur selon la revendication 4,
**caractérisé en ce que**
l'anneau intermédiaire (3) sert de butée de course pour la première aiguille d'injecteur (7).

6. Injecteur selon l'une des revendications précédentes,
**caractérisé en ce que**
le premier ressort d'injecteur (17) s'appuie au moins indirectement, via le manchon de guidage (29), ou directement, contre le corps d'injecteur (5).

7. Injecteur selon l'une des revendications précédentes,
**caractérisé en ce que**
le premier ressort d'injecteur (17) s'appuie, par l'intermédiaire d'une rondelle de réglage (45), contre le manchon de guidage (19) ou contre le corps d'injecteur (5).

8. Injecteur selon l'une des revendications précédentes,
**caractérisé en ce qu'**
entre le premier ressort d'injecteur (17) et la première aiguille d'injecteur (7), une tête de pression (18) transmet la force de fermeture du premier ressort d'injecteur (17) sur la première aiguille d'injecteur (7).

9. Injecteur selon l'une des revendications précédentes,
**caractérisé en ce que**
la tête de pression (18) sert de butée de course pour la deuxième aiguille d'injecteur (27).

10. Injecteur selon l'une des revendications précédentes,
**caractérisé en ce que**
la tête de pression (18) est guidée par le corps d'injecteur (1), en particulier par la bague intermédiaire (3) du corps d'injecteur (1).

11. Injecteur selon l'une des revendications précédentes,
**caractérisé en ce que**
la tête de pression (18) assure au moins partiellement le guidage de la deuxième aiguille d'injecteur (27).

12. Injecteur selon l'une des revendications précédentes,
**caractérisé en ce que**
la deuxième aiguille d'injecteur (27) est en deux parties (27a, 27b).

13. Injecteur selon l'une des revendications précédentes,
**caractérisé en ce que**
les sections transversales du ou des premier(s) orifice(s) d'injection (23) et les sections transversales du ou des deuxième(s) orifice(s) d'injection (49) sont de même taille.
